# EUROPÄISCHE PATENTSCHRIFT

(11) **EP 0 310 894 B1**
(45) Veröffentlichungstag und Bekanntmachung des Hinweises auf die Patenterteilung: **28.07.1993**
(21) Anmeldenummer: 88115744.0
(22) Anmeldetag: 24.09.1988
(51) Int. Cl.: D02H 3/00

(54) **Schärmaschine**
Warping machine
Oudissoir

(30) Priorität: 07.10.1987 DE 3733918
(43) Veröffentlichungstag der Anmeldung: 12.04.1989
(73) Patentinhaber: HANS AFFÜPPER TEXTILMASCHINENBAU GMBH, D-42289 Wuppertal (DE)
(72) Erfinder: Affüpper, Hans, D-5600 Wuppertal 2 (DE)
(74) Vertreter: Patentanwälte Dr. Solf & Zapf

(56) Entgegenhaltungen:
- DE-A- 2 510 517
- US-A- 1 498 764
- US-A- 1 587 503

## Beschreibung

Die Erfindung betrifft eine Schärmaschine zum Schären und Aufwinden von Kettfäden, insbesondere von elastischen oder viskosen Kettfäden, mit einem die Kettfäden aufnehmenden Kettbaum bzw. Teil-Kettbaum, der um eine Drehachse rotationsantreibbar gelagert ist und aus einem zylindrischen Spulenkörper mit zwei seitlichen, flanschartigen Kettbaumscheiben besteht, sowie mit einem zwischen die Kettbaumscheiben eingreifenden, die Kettfäden mit einer Andruckkraft gegen den Spulenkörper drückenden Andruckelement, welches aus zwei Andruckwalzen besteht, die um zueinander sowie zu der Drehachse des Kettbaumes parallele Drehachsen derart drehbar gelagert sind, daß sich jede Andruckwalze mit einer Stirnseite in Richtung einer der Kettbaumscheiben erstreckt und sich die beiden Andruckwalzen in einem - in axialer Richtung des Kettbaumes gesehen - mittleren Bereich um eine axiale Länge X ≧ Null überlappen.

Die US-A-1 498 764 beschreibt eine derartige Schärmaschine, wobei aber die Andruckwalzen auf diametral gegenüberliegenden Seiten des Kettbaums über an Schwenkhebeln gelagerte Lagerrollen (anti friction rolls) gelagert sind, indem sie mit ihren Umfangsflächen an diesen Lagerrollen anliegen und so von diesen in Richtung des Kettbaums bzw. dessen Spulenkörpers angedrückt werden. Diese Lagerung ist konstruktiv sehr aufwendig (außerordentlich viele Lagerstellen). Die Andruckwalzen liegen dabei folglich jeweils "lose" zwischen den Lagerrollen und dem Spulenkörper. In axialer Richtung werden die Andruckwalzen jeweils zwischen einerseits einer der seitlichen Kettbaumscheiben und andererseits einem "fingerartigen" Halteelement gehalten, wodurch aber die Andruckwalzen stets mit zumindest einer Stirnseite an der jeweiligen Kettbaumscheibe und/oder dem Halteelement anliegen. Diese Anlage verursacht aber nachteiligerweise eine hohe Reibung, wodurch die Arbeitsgeschwindigkeit der bekannten Schärmaschine begrenzt ist. Nun sind zwar die Halteelemente in axialer Richtung verstellbar, um eine Anpassung an verschiedene "Spulenbreiten" vornehmen zu können, allerdings kann hierdurch allenfalls ein "axialer Bewegungsspielraum" der Antriebswalzen verändert werden. Die erwähnte Anlagereibung läßt sich jedoch nicht vermeiden. Zur Erzeugung der Anpreßkraft ist hier eine spezielle Hebel/Feder-Anordnung vorgesehen, wodurch erreicht werden soll, daß beide, ja auf gegenüberliegenden Seiten des Kettbaums angeordneten Andruckwalzen mit der gleichen Kraft beaufschlagt werden. Diese bekannte Schärmaschine ist aufgrund ihres konstruktiven Aufbaus somit relativ kompliziert und aufwendig und eignet sich nur für langsame Schärgeschwindigkeiten.

Aus der US-A-1 587 503 ist eine weitere Schärmaschine bekannt, die aber nur in den seitlichen, an die Kettbaumscheiben angrenzenden Bereichen des Kettbaums jeweils eine Andruckwalze aufweist. Im mittleren Bereich wird ein Andrücken der Kettfäden von einer Antriebswalze (tractor drum bewirkt, die zum Antreiben des Kettbaumes durch kraftschlüssige Mitnahme an dem Spulenkörper bzw. den aufgewundenen Fäden anliegt. Diese Konstruktion der Antriebswalzen wäre somit nicht für solche Schärmaschinen geeignet, bei denen der Kettbaum unmittelbar z.B. über eine Welle angetrieben wird. Jede der beiden seitlichen Andruckwalzen ist nur im Bereich einer ihrer Stirnseiten an einem Halter drehbar gelagert, wobei sich die andere Stirnseite in Richtung der jeweiligen Kettbaumscheibe erstreckt. Die Andruckwalzen sind dabei derart axialbeweglich und federbelastet mit dem Halter verbunden, daß sie stets in Anlage an der jeweiligen Kettbaumscheibe gehalten werden. Somit tritt auch hier stets eine nachteilige, die Arbeitsgeschwindigkeit begrenzende Reibung zwischen den Andruckwalzen und den Kettbaumscheiben auf. Die die Andruckwalzen halternden Halter sind als Hebel ausgebildet, die derart schwenkbeweglich an einem ortsfesten Maschinenrahmen gelagert sind, daß die Andruckwalzen in Richtung des Kettbaums mit der Andruckkraft beaufschlagt werden können. Eine Verstellung der Andruckwalzen in axialer Richtung ist hier jedoch nicht vorgesehen, hätte zudem aber auch gar keinen Sinn, weil ja eine Lageveränderung der Halter ohnehin sofort durch die federnde Beweglichkeit der Antriebswalzen "kompensiert" würde. Diese bekannte Schärmaschine kann folglich ausschließlich mit einer ganz bestimmten Kettbaum-Größe (Wickelbreite) arbeiten. Nachteilig ist hierbei zudem, daß über die gesamte Breite des Kettbaums nur eine ungleichmäßige Andruckkraft erreicht werden dürfte, weil ja die Anlagekraft der mittigen Antriebswalze nicht "frei wählbar" ist, da sie ja im wesentlichen von der notwendigen Traktionswirkung (Kraftschluß) bestimmt wird.

Der vorliegenden Erfindung liegt nun die Aufgabe zugrunde, ausgehend von diesem Stand der Technik eine gattungsgemäße Schärmaschine zu schaffen, die sich bei einfacher Konstruktion für besonders hohe Arbeitsgeschwindigkeiten und auch für unterschiedliche Kettbaum-Größen und -Ausführungen eignet.

Erfindungsgemäß wird dies durch die kennzeichnenden Merkmale des neuen Anspruchs 1 erreicht. Diese erfindungsgemäße Merkmalskombination trägt in Verbindung mit den Merkmalen des Oberbegriffs dazu bei, daß außerordentlich hohe Arbeitsgeschwindigkeiten erreicht werden können. Dies liegt insbesondere an der erfindungsgemäßen, axialen Verstellmöglichkeit mindestens einer der Andruckwalzen und vorzugsweise beider Andruckwalzen über ihre Tragarme, wodurch nämlich ein Seitenspiel zwischen den Kettbaumscheiben und den Stirnseiten der Andruckwalzen eingestellt und auch stets aufrechterhalten werden kann. Hierdurch wird in diesem Bereich eine Reibung gänzlich vermieden. Zudem ist diese axiale Verstellmöglichkeit auch vorteilhafterweise "mittenunabhängig" - bezogen auf die axiale Länge des Kettbaums. Denn dadurch, daß die jeweils verstellbare Andruckwalze unabhängig von der jeweils anderen Andruckwalze verstellbar ist, kann vorteilhafterweise auch eine Anpassung an unterschiedliche Kettbaum-Arten vorgenommen werden, die sich durch ihre "Axialmitte" - bezogen auf die Anordnung innerhalb der Schärmaschine - voneinander unterscheiden. Dies bedeutet mit anderen Worten, daß erfindungsgemäß eine optimale Einstellung der Andruckwalzen relativ zu den Kettbaumscheiben unabhängig von der Ausgestaltung und Anordnung des Kettbaums möglich ist. Die Lagerung der Andruckwalzen an den Tragarmen und die mittelbare Verstellung der Andruckwalzen über die Tragarme trägt zu einer außerordentlich einfachen Konstruktion bei. Indem beide Tragarme zusammen mit den an diesen gelagerten Andruckwalzen gemeinsam in der zu dem Kettbaum im wesentlichen radialen Richtung linearbeweglich geführt sind, kann auf besonders einfache Weise die Andruckkraft eingestellt werden, die dann auch praktisch "automatisch" für beide Andruckwalzen gleich groß ist. Darüber hinaus ist aufgrund der konstruktiven Ausgestaltung der erfindungsgemäßen Schärmaschine die Andruckkraft auch stets konstant, unabhängig von der Wicklungsdicke. Auch hierdurch sind besonders hohe Produktionsgeschwindigkeiten möglich.

Weitere vorteilhafte Ausgestaltungsmerkmale der Erfindung sind in den Unteransprüchen und der nachfolgenden Beschreibung enthalten.

Anhand eines in der beiliegenden Zeichnung dargestellten Ausführungsbeispiels soll ims folgenden die Erfindung näher erläutert werden. Dabei zeigen:
- Fig. 1: eine Draufsicht auf einen Teil einer erfindungsgemäßen Schärmaschine,
- Fig. 2: einen Schnitt längs der Schnittlinie II-II in Fig. 1 und
- Fig.3: einen Schnitt längs der Linie III-III in Fig. 1.

In der Zeichnung ist von einer erfindungsgemäßen Schärmaschine lediglich ein Kettbaum bzw. Teil-Kettbaum 2, auf den nicht dargestellte Kettfäden parallel aufgewunden (aufgespult) werden, sowie ein Andruckelement 4 dargestellt. Die übrige Ausbildung der Schärmaschine ist nicht Gegenstand der vorliegenden Erfindung und wird daher im folgenden nicht näher erläutert.

Der Kettbaum 2 ist über nicht dargestellte Lagermittel um eine Drehachse 6 (Fig. 1) rotationsantreibbar gelagert und besteht aus einem zylindrischen Spulenkörper 8 mit zwei seitlichen, flanschartigen Kettbaumscheiben 10 (Außenflansche), die starr oder in axialer Richtung verstellbar mit dem Spulenkörper 8 verbunden sein können.

Das Andruckelement 4 ist in einer zu dem Kettbaum 2 im wesentlichen radialen Richtung beweglich gelagert (Doppelpfeilrichtung 12) und greift zwischen die Kettbaumscheiben ein, um die Kettfäden gegen den Spulenkörper 8 zu drücken, was insbesondere bei elastischen oder viskosen Kettfäden notwendig, aber auch bei anderen Kettfadenmaterialien zweckmäßig ist.

Erfindungsgemäß ist nun das Andruckelement 4 zweiteilig aus zwei Andruckwalzen 14, 16 ausgebildet. Jede Andruckwalze 14, 16 ist nur im Bereich einer Stirnseite 14a, 16a um eine Drehachse 18 bzw. 20 drehbar gelagert. Die Drehachsen 18, 20 der beiden Andruckwalzen 14, 16 sind dabei zueinander sowie zu der Drehachse 6 des Kettbaumes 2 parallel angeordnet. Die Drehlagerung der Andruckwalzen 14, 16 ist nun erfindungsgemäß derart, daß sich jede Andruckwalze 14, 16 mit ihrer freien Stirnseite 14b, 16b in Richtung einer der Kettbaumscheiben 10 erstreckt und sich die beiden Andruckwalzen 14, 16 in einem in axialer Richtung des Kettbaumes 2 etwa mittleren Bereich um eine axiale Länge X überlappen, wobei X ≧ Null sein soll, um in jedem Fall über die gesamte axiale Länge des Spulenkörpers 8 hinweg die Kettfäden anzudrücken zu können.

In der dargestellten, besonders vorteilhaften Ausführungsform der Erfindung sind die Andruckwalzen 14, 16 unabhängig voneinander in ihren axialen Richtungen, d.h. in Richtung der Doppelpfeile 22, 24, verstellbar geführt. Hierzu sind die Andruckwalzen 14, 16 an jeweils einem Tragarm 26, 28 drehbar angelenkt. Jeder Tragarm 26, 28 erstreckt sich dabei in zu der Drehachse 18, 20 der entsprechenden Andruckwalze 14, 16 senkrechter Anordnung in Richtung des Kettbaumes 2 (siehe insbesondere Fig. 1 und 2). Die Tragarme 26, 28 sind vorzugsweise zueinander parallel angeordnet und jeweils in einer zu ihrer Längserstreckung senkrechten Richtung (Doppelpfeile 22, 24) unabhängig voneinander linearbeweglich geführt.

Für die Führung jedes Tragarmes 26, 28 sind im dargestellten Beispiel zwei parallele Führungswellen 30 (Fig. 1) vorgesehen, auf denen der Tragarm 26, 28 mit entsprechenden Führungsbohrungen 32 (Fig. 2) gleitet. Dabei können die Tragarme 26, 28 manuell und/oder motorisch bewegbar sein, beispielsweise über Gewindespindeln 34, die mit entsprechenden Gewindebohrungen 36 der Tragarme 26, 28 zusammenwirken, d.h. eine Drehung der jeweiligen Gewindespindel 34 in Richtung des Doppelpfeiles 38 in Fig. 1 bewirkt die beschriebene Linearverschiebung des jeweiligen Tragarmes 26 bzw. 28 in Doppelpfeilrichtung 22 bzw. 24.

Weiterhin ist es besonders vorteilhaft, wenn die Tragarme 26, 28 gemeinsam in der zu dem Kettbaum 2 im wesentlichen radialen Richtung (Doppelpfeil 12) linearbeweglich geführt sind, was im dargestellten Ausführungsbeispiel der Erfindung dadurch erreicht wird, daß die Tragarme 26, 28 an einem gemeinsamen, linearbeweglich geführten Schlitten 40 geführt sind. Die Mittel zur Führung des Schlittens 40 sind nicht dargestellt; es kann sich jedoch hierbei z.B. um herkömmliche Linearführungen, wie Kugelbüchsen o.dgl. handeln. Vorzugsweise ist der Schlitten 40 zusammen mit den Tragarmen 26, 28 sowie den Andruckwalzen 14, 16 pneumatisch oder hydraulisch verstellbar, wobei der pneumatische oder hydraulische Druck vorteilhafterweise einstellbar ist, um hierdurch die Andruckkraft der Andruckwalzen 14, 16 regeln zu können.

Schließlich ist es zweckmäßig, die beiden Andruckwalzen 14, 16 identisch auszubilden.

## Patentansprüche

1. Schärmaschine zum Schären und Aufwinden von Kettfäden, insbesondere von elastischen oder viskosen Kettfäden, mit einem die Kettfäden aufnehmenden Kettbaum bzw. Teil-Kettbaum (2), der um eine Drehachse (6) rotationsantreibbar gelagert ist und aus einem zylindrischen Spulenkörper mit zwei seitlichen, flanschartigen Kettbaumscheiben (10) besteht, sowie mit einem zwischen die Kettbaumscheiben (10) eingreifenden, die Kettfäden mit einer Andruckkraft gegen den Spulenkörper (8) drückenden Andruckelement (4), welches aus zwei Andruckwalzen (14, 16) besteht, die um zueinander sowie zu der Drehachse (6) des Kettbaumes (2) parallele Drehachsen (18, 20) derart drehbar gelagert sind, daß sich jede Andruckwalze (14, 16) mit einer Stirnseite (14b, 16b) in Richtung einer der Kettbaumscheiben (10) erstreckt und sich die beiden Andruckwalzen (14, 16) in einem - in axialer Richtung des Kettbaumes (2) gesehen - mittleren Bereich um eine axiale Länge (X) ≧ Null überlappen,
**dadurch gekennzeichnet,** daß jede Andruckwalze (14, 16) nur im Bereich einer Stirnseite (14a, 16a), die der sich in Richtung der jeweiligen Kettbaumscheibe (10) erstreckenden Stirnseite (14b, 16b) gegenüberliegt, an einem Tragarm (26, 28) drehbar gelagert sowie mittels des zugehörigen Tragarms (26, 28) in einer zu dem Kettbaum (2) im wesentlichen radialen Richtung (12) beweglich geführt ist, und daß zumindest eine der Andruckwalzen (14, 16) unabhängig von der jeweils anderen Andruckwalze (16, 14) in beiden axialen Richtungen (22, 24) verstellbar geführt ist, wobei sich jeder Tragarm (26, 28) in zu der Drehachse (18, 20) der entsprechenden Andruckwalze (14, 16) senkrechter Anordnung in Richtung des Kettbaums (2) erstreckt und zum axialen Verstellen der Andruckwalze(n) (14, 16) mindestens einer der Tragarme (26, 28) in einer zu seiner Längserstreckung senkrechten Richtung (22, 24) unabhängig von dem anderen Tragarm (28, 26) linearbeweglich geführt ist, und wobei beide Tragarme (26, 28) derart gemeinsam in der zu dem Kettbaum (2) im wesentlichen radialen Richtung linearbeweglich geführt sind, daß hierdurch die Andruckkraft der Andruckwalzen (14, 16) einstellbar ist.

2. Schärmaschine nach Anspruch 1,
**dadurch gekennzeichnet,** daß beide Andruckwalzen (14, 16) unabhängig voneinander in ihren axialen Richtungen (22, 24) über die Tragarme (26, 28) verstellbar geführt sind.

3. Schärmaschine nach Anspruch 1 oder 2,
**dadurch gekennzeichnet,** daß die Tragarme (26, 28) zueinander parallel angeordnet sind.

4. Schärmaschine nach einem oder mehreren der Ansprüche 1 bis 3,
**dadurch gekennzeichnet,** daß die Tragarme (26, 28) in den axialen Richtungen (22, 24) der Andruckwalzen (14, 16) manuell und/oder motorisch, vorzugsweise über Gewindespindeln (34) verstellbar sind.

5. Schärmaschine nach einem oder mehreren der Ansprüche 1 bis 4,
**dadurch gekennzeichnet,** daß die Tragarme (26, 28) an einem gemeinsamen, in der zu dem Kettbaum (2) im wesentlichen radialen Richtung (12) linearbeweglich geführten Schlitten (40) geführt sind, der vorzugsweise pneumatisch oder hydraulisch verstellbar ist, wobei insbesondere zum Regeln der Andruckkraft der pneumatische oder hydraulische Druck einstellbar ist.

6. Schärmaschine nach einem oder mehreren der Ansprüche 1 bis 5,
**dadurch gekennzeichnet,** daß die beiden Andruckwalzen (14, 16) identisch ausgebildet sind.

## Claims

1. Warping machine for warping and for winding on warp threads, in particular elastic or viscose warp threads, having a warp beam or section warp beam (2) which is mounted such that it can be driven in rotary manner about an axis of rotation (6) and comprises a cylindrical bobbin with two lateral, flange-like warp beam plates (10), and having a contact pressure element (4) which reaches in between the warp beam plates (10), presses the warp threads with a contact pressure force against the bobbin (8) and comprises two contact pressure rollers (14, 16) which are mounted to be rotatable about axes of rotation (18, 20) which are parallel to one another and to the axis of rotation (6) of the warp beam (2) such that each contact pressure roller (14, 16) extends by means of one end side (14b, 16b) in the direction of one of the warp beam plates (10) and the two contact pressure rollers (14, 16) overlap in a - as seen in the axial direction of the warp beam (2) - central region by an axial length (X) ≧ zero, characterized in that each contact pressure roller (14, 16) is rotatably mounted on a supporting arm (26, 28) only in the region of an end side (14a, 16a) which is opposite to the end side (14b, 16b) extending in the direction of the respective warp beam plate (10), and is movably guided by the associated supporting arm (26, 28) in a substantially radial direction (12) with respect to the warp beam (2), and in that at least one of the contact pressure rollers (14, 16) is guided independently of the respective other contact pressure roller (16, 14) so as to be adjustable in both axial directions (22, 24), each supporting arm (26, 28) extending, in an arrangement which is perpendicular to the axis of rotation (18, 20) of the corresponding contact pressure roller (14, 16), in the direction of the warp beam (2) and, for axially adjusting the contact pressure roller(s) (14, 16) at least one of the supporting arms (26, 28) being guided linearly movably in a direction (22, 24) perpendicular to its longitudinal extent independently of the other supporting arm (28, 26), and both supporting arms (26, 28) being guided linearly movably together in the substantially radial direction with respect to the warp beam (2) such that as a result the contact pressure force of the contact pressure rollers (14, 16) is adjustable.

2. Warping machine according to Claim 1, characterized in that both contact pressure rollers (14, 16) are guided to be adjustable independently of one another in their axial directions (22, 24) by way of the supporting arms (26, 28).

3. Warping machine according to Claim 1 or 2, characterized in that the supporting arms (26, 28) are arranged parallel to one another.

4. Warping machine according to one or more of Claims 1 to 3, characterized in that the supporting arms (26, 28) can be adjusted manually and/or by motor, preferably by way of threaded spindles (34), in the axial directions (22, 24) of the contact pressure rollers (14, 16).

5. Warping machine according to one or more of Claims 1 to 4, characterized in that the supporting arms (26, 28) are guided on a common carriage (40) which is guided linearly movably in the substantially radial direction (12) with respect to the warp beam (2) and which can be adjusted preferably pneumatically or hydraulically, it being possible to adjust the pneumatic or hydraulic pressure in particular to regulate the contact pressure force.

6. Warping machine according to one or more of Claims 1 to 5, characterized in that the two contact pressure rollers (14, 16) are of identical construction.

## Revendications

1. Ourdissoir pour ourdir et renvider des fils de chaîne, en particulier des fils de chaîne élastiques ou visqueux, comprenant un ensouple, respectivement un ensouple partiel (2), qui reçoit les fils de chaîne, est disposé rotatif autour d'un axe de rotation (6) et consiste en un corps de bobine cylindrique muni de deux disques latéraux (10) ayant la forme de collerettes, ainsi qu'un élément de pression (4) s'engageant entre les disques d'ensouple (10) et poussant les fils de chaîne avec une certaine force contre le corps de bobine (8), cet élément de pression consistant en deux rouleaux de pression (14, 16), disposés pour pouvoir pivoter autour d'axes de rotation (18, 20), parallèles entre eux et par rapport à l'axe de rotation (6) de l'ensouple (2), de manière telle qu'une face frontale (14b, 16b) de chaque rouleau de pression (14, 16) s'étend dans la direction d'un des disques de l'ensouple (10) et que, lorsqu'on regarde dans la direction axiale de l'ensouple à chaîne (2), les deux rouleaux de pression (14, 16) se chevauchent dans une région centrale d'une longueur axiale (X) ≧ zéro,
caractérisé par le fait que chaque rouleau de pression (14, 16) est monté rotatif sur un bras de support (26, 28) uniquement dans la région d'une face frontale (14a, 16a) disposée en regard de la face frontale (14b, 16b) qui s'étend dans la direction du disque d'ensouple respectif (10), ledit rouleau étant mobile, au moyen du bras de support (26, 28) associé, dans une direction (12) sensiblement radiale par rapport à l'ensouple et que le mouvement guidé d'au moins un des rouleaux de pression (14, 16) peut être réglé, indépendamment de l'autre rouleau de pression respectif (16, 14), dans les deux directions axiales (22, 24), chaque bras de support (26, 28) s'étendant perpendiculairement à l'axe de rotation (18, 20) du rouleau de pression correspondant (14, 16), au moins un des bras de support (26, 28) etant guidé linéairement dans une direction (22, 24) perpendiculaire à son extension longitudinale, indépendamment de l'autre bras de support (28, 26), les deux bras de support (26, 28) étant guidés ensemble linéairement dans une direction sensiblement radiale par rapport à l'ensouple à chaîne (2), de manière à pouvoir régler ainsi la force de pression des rouleaux (14, 16).

2. Ourdissoir selon la revendication 1,
caractérisé par le fait que les deux rouleaux de pression (14, 16) sont mobiles, indépendamment l'un de l'autre dans les directions axiales (22, 24) et réglables au moyen des bras de support (26, 28).

3. Ourdissoir selon la revendication 1 ou 2,
caractérisé par le fait que les bras de support (26, 28) sont disposés parallèlement l'un à l'autre.

4. Ourdissoir selon l'une ou plusieurs des revendications 1 à 3,
caractérisé par le fait que les bras de support (26, 28) sont réglables, dans les directions axiales (22, 24) des rouleaux de pression (14, 16), manuellement ou mécaniquement, de préférence au moyen de broches filetées (34).

5. Ourdissoir selon l'une ou plusieurs des revendications 1 à 4,
caractérisé par le fait que les bras de support (26, 28) sont guidés sur un chariot commun (40), mobile linéairement dans la direction (12) sensiblement radiale par rapport à l'ensouple (2), ce chariot pouvant être réglé de préférence par des moyens pneumatiques ou hydrauliques, la pression pneumatique ou hydraulique étant en particulier réglable pour ajuster la force de pression.

6. Ourdissoir selon l'une ou plusieurs des revendications 1 à 5,
caractérisé par le fait que les deux rouleaux de pression (14, 16) ont une forme identique.
